# EUROPÄISCHE PATENTSCHRIFT

(11) **EP 3 869 099 B1**
(45) Veröffentlichungstag und Bekanntmachung des Hinweises auf die Patenterteilung: **26.10.2022**
(21) Anmeldenummer: 21156455.4
(22) Anmeldetag: 11.02.2021
(51) Int. Cl.: F23N 1/02, F23N 5/12

(54) **VERFAHREN, VORRICHTUNG UND COMPUTERPROGRAMMPRODUKT ZUR REGELUNG EINES BRENNGAS-LUFT-GEMISCHES IN EINEM HEIZGERÄT BEI VARIABLER LEISTUNG**
METHOD, DEVICE, AND COMPUTER PROGRAM PRODUCT FOR REGULATING A FUEL-AIR MIXTURE IN A HEATING DEVICE
PROCÉDÉ, DISPOSITIF, ET PRODUIT LOGICIEL DE RÉGULATION D'UN MÉLANGE GAZ-AIR DE COMBUSTION DANS UN APPAREIL DE CHAUFFAGE À PUISSANCE VARIABLE

(30) Priorität: 18.02.2020 DE 102020104210
(43) Veröffentlichungstag der Anmeldung: 25.08.2021
(73) Patentinhaber: Vaillant GmbH, 42859 Remscheid (DE)
(72) Erfinder: Fischer, Christian, 42859 Remscheid (DE)
(74) Vertreter: Popp, Carsten

(56) Entgegenhaltungen:
- EP-A2- 1 002 997
- WO-A1-2009/110015
- US-A- 5 549 469

## Beschreibung

Die Erfindung liegt auf dem Gebiet der Regelung eines Brenngas-Luftgemisches für einen Verbrennungsprozess in einem Heizgerät, insbesondere zur Warmwasserbereitung oder Beheizung eines Gebäudes. Zur Messung einer Qualität der Verbrennung, die hauptsächlich von dem während der Verbrennung vorliegenden Verhältnis von Verbrennungsluft zu Brenngas (Lambda-Wert, auch Luftzahl genannt) abhängt, wird insbesondere bei vielen Heizgeräten eine lonisationsmessung in einem Flammenbereich durchgeführt. Solche Messungen sollen eine stabile Regelung über lange Zeiträume ermöglichen. Fällt die Regelung aus, so muss in den meisten Fällen das Heizgerät abgeschaltet werden, was natürlich möglichst selten vorkommen sollte.

Nach dem Stand der Technik wird bisher im Betrieb die Regelung oft mittels einer gesonderten lonisationselektrode durchgeführt. Unabhängig von der Art der Elektrode wird der jeweilige Ist-Wert der Ionisation im Flammenbereich ermittelt, der proportional dem gerade vorliegenden Lambda-Wert ist, so dass dieser aus der lonisationsmessung abgeleitet werden kann. Dabei wird an die lonisationselektrode eine Wechselspannung angelegt, wobei der bei Vorhandensein von Flammen ionisierte Flammenbereich eine gleichrichtende Wirkung hat, so dass ein lonisationsstrom hauptsächlich jeweils nur während einer Halbwelle des Wechselstromes fließt. Dieser Strom oder ein daraus abgeleitetes proportionales Spannungssignal, im Folgenden lonisationssignal genannt, werden gemessen und gegebenenfalls nach einer Digitalisierung in einem Analog/Digital-Wandler als lonisationssignal weiterverarbeitet. So kann der Lambda-Wert gemessen und mittels eines Regelkreises auf einen Sollwert geregelt werden. Dabei wird die Zufuhr von Luft und/oder Brenngas durch geeignete Stellglieder verändert, bis der gewünschte Sollwert für Lambda erreicht ist. Im Allgemeinen wird ein Lambda-Wert > 1 (1 entspricht einem stöchiometrischen Verhältnis) angestrebt, z. B. Lambda = 1,3, um sicherzustellen, dass genug Luft für eine saubere Verbrennung im Wesentlichen ohne Erzeugung von Kohlenmonoxid zugeführt wird. Dabei muss Lambda aber so klein bleiben, dass eine stabile Verbrennung gewährleistet ist. Die Regelung kann insbesondere über ein Ventil für die Zufuhr von Brenngas und/oder ein Gebläse für die Zufuhr von Umgebungsluft erfolgen.

Die Patentanmeldeschrift EP1002997 A2 offenbart ein Heizgerät und ein Regelungsverfahren. Dabei wird aus dem Signal einer Wechselspannung an der Elektrode ein λ bestimmt, in Zeitabständen wird zur Bestimmung der Brennerleistung ein weiteres Signal an die Elektrode angelegt. Die WO2009/110015 A1 offenbart ebenfalls ein Heizgerät und ein Regelungsverfahren. Es wird darin eine gesonderte Betrachtung eines positiven und eines negativen Signalanteils von einer lonisationselektrode diskutiert. Dabei wird mit einem positiven lonisationsstromsignal das eigentliche Flammensignal erfasst, der negative Anteil eines Signals wird einem Fehlerstrom zugeordnet. Weiterhin nennt die US5549469 A im Bereich der Flammenüberwachung unterschiedliches Verhalten von positiven und von negativen Signalextrema. Auch aus der DE 196 18 573 C1 und der DE 195 02 901 C1 sind beispielsweise solche Verbrennungsregelungen bekannt, die über hinterlegte lonisationsstrom-Regelkurven die gewünschte Verbrennungsqualität (Lambda-Wert) einregeln.

Der grundsätzliche Aufbau solcher Heizgeräte, von Messystemen zur lonisationsmessung und zu deren Benutzung zur Regelung sind beispielsweise auch aus der EP 0 770 824 B1 und der EP 2 466 204 B1 bekannt. Dort ist auch beschrieben, dass sich die Regelgenauigkeit im Laufe der Zeit durch verschiedene Einflüsse verändern kann, insbesondere durch Einflüsse auf den Zustand oder die Form der lonisationselektrode. Verschiedene Verfahren zu einer Nachkalibrierung bei Bedarf sind dort angegeben.

Allerdings muss ein weiterer Parameter bei der Regelung berücksichtigt werden, nämlich die Leistung, bei der das Heizgerät arbeitet. Tatsächlich ist das gemessene lonisationssignal nicht nur vom Lambda-Wert, sondern auch von der jeweiligen Leistung des Heizgerätes abhängig, so dass diese für eine genaue Regelung bekannt sein muss. In erster Näherung kann man die Leistung mit der Drehzahl eines Gebläses für Verbrennungsluft (oder ein Gemisch aus Verbrennungsluft und Brenngas) verknüpfen, wenn man einen festen Zusammenhang zwischen dieser Drehzahl und der Leistung annimmt. Das führt aber nicht unbedingt zu einer genauen Regelung, wenn sich beispielsweise die Betriebs- und/oder Umgebungsbedingungen des Heizgerätes ändern. Eine genaue Messung ist prinzipiell möglich, wenn man den Durchfluss an Verbrennungsluft oder an Verbrennungsgemisch mittels eines Durchflussmessers misst, was jedoch einen gewissen zusätzlichen Messaufwand (eigensichere Sensorik etc.) erfordert.

Hier will die vorliegende Erfindung Abhilfe schaffen, um einen sicheren und zuverlässigen Betrieb eines Heizgerätes und eine stabile und genaue Regelung bei unterschiedlichen Leistungen mit geringem Aufwand zu ermöglichen.

Zur Lösung dieser Aufgabe tragen ein Verfahren, eine Vorrichtung sowie ein Computerprogrammprodukt gemäß den unabhängigen Ansprüchen bei. Vorteilhafte Ausgestaltungen und Weiterbildungen der Erfindung sind in den jeweiligen abhängigen Ansprüchen angegeben. Die Beschreibung, insbesondere im Zusammenhang mit den Figuren, veranschaulicht die Erfindung und gibt weitere Ausführungsbeispiele an.

Bisher werden bei der Beschreibung des Prinzips einer lonisationsmessung für den Flammenwiderstand in einem Verbrennungsprozess als vereinfachtes Ersatzschaltbild eine Diode und ein damit in Reihe geschalteter Widerstand benutzt. Damit kann man die bisher genutzten Systeme recht gut beschreiben, bei denen der Flammenwiderstand eine gleichrichtende Funktion überlagert mit einem Widerstand hat. Tatsächlich aber gibt es noch eine weitere Eigenschaft des Flammenwiderstandes, die man durch einen zusätzlichen, zur Diode parallel geschalteten Widerstand, einen sogenannten Reverse-Widerstand, im einem erweiterten Ersatzschaltbild nachbilden kann. Die Diodenwirkung (Gleichrichterwirkung) der Flamme (jedenfalls bei einer typischen Flamme in einem Gasbrenner bzw. einer kohlenstoffhaltigen Flamme) ist nämlich nicht perfekt (nur Durchlass in einer hier als positiv bezeichneten Richtung), sondern auch in umgekehrter Richtung (hier als negativer Anteil bezeichnet) fließt ein gewisser Strom. Der Reverse-Widerstand ist allerdings mehrere Größenordnungen größer als der sogenannte Forward-Widerstand in Durchflussrichtung der Diode, weshalb sein Einfluss gering ist. Untersuchungen haben aber gezeigt, dass der Forward-Widerstand nicht nur vom Lambda-Wert, sondern auch von der Leistung des Heizgerätes in dem Sinne abhängt, dass er bei steigender Leistung und unveränderten Kalibrierdaten einen zu hohen Lambda-Wert bewirken würde. Der Reverse-Widerstand hängt qualitativ fast nur von der Leistung des Heizgerätes ab, aber eben nur in ganz geringem Anteil. Diesen Anteil kann man jedoch durch eine empfindliche Messung auswerten und zur Bestimmung des Einflusses der Leistung auf den positiven Anteil des lonisationssignals nutzen. So kann die Abweichung zwischen einer z. B. aus der Drehzahl eines Gebläses bestimmten Soll-Leistung und der durch z. B. Umgebungsvariablen bestimmten Ist-Leistung kompensiert werden.

Das hier vorgeschlagene Verfahren betrifft die Regelung einer Verbrennung in einem Heizgerät bei variabler Leistung mittels eines in einem Flammenbereich des mit Verbrennungsluft und Brenngas betriebenen Heizgerätes gemessenen lonisationssignals, welches aus einem von einer lonisationselektrode zu einer Gegenelektrode durch den Flammenbereich fließenden lonenstrom abgeleitet wird, der von einer lonisationswechselspannung mit einer vorgebbaren Frequenz erzeugt wird, wobei das Verhältnis (Lambda-Wert) von Verbrennungsluft zu Brenngas bei der Verbrennung in dem Heizgerät anhand von Kalibrierdaten aus dem lonisationssignal bestimmt und mittels Einstellung der Zufuhr an Brenngas und/oder der Zufuhr an Verbrennungsluft geregelt wird. Dabei werden zumindest folgende Schritte durchgeführt:
- 1.1: Das lonisationssignal enthält einen positiven und einen negativen Anteil, die separat voneinander betrachtet werden.
- 1.2: Der positive Anteil ist abhängig vom Verhältnis von Verbrennungsluft zu Brenngas (Lambda-Wert) und wird für die Ermittlung des lonisationssignals (11) verwendet.
- 1.3: Der negative Anteil und/oder sein Größenverhältnis zum positiven Anteil sind abhängig von der aktuellen Leistung des Heizgerätes, die mittels einer Analyseeinheit (14) aus Erfahrungswerten oder Kalibrierdaten ermittelt wird.
- 1.4: Die Information über die aktuelle Leistung des Heizgerätes wird genutzt, um geeignete Kalibrierdaten für diese Leistung zur Regelung des Verhältnisses von Verbrennungsluft zu Brenngas (Lambda-Wert) auszuwählen.

Hier und im Folgenden wird der Anteil des lonisationssignals, der stärker vom Lambda-Wert abhängt, als positiver Anteil definiert und bezeichnet, der andere als negativer Anteil. Dies hängt aber von der Art der Signalauswertung ab, so dass es in der Praxis je nach Auswerteelektronik auch umgekehrt sein kann.

Durch die Analyse des negativen Anteils kann der Ist-Wert der Leistung des Heizgerätes (jedenfalls in dem für eine Regelung wichtigen Bereich) fast unabhängig vom Lambda-Wert ermittelt werden. Jedenfalls kann anhand von Erfahrungswerten oder Kalibrierdaten die aktuelle Leistung des Heizgerätes ermittelt werden, ohne dass es zusätzlicher Sensoren in dem Heizgerät bedarf.

Für das Verfahren wird in einer Ausführungsform eine Frequenz der lonisationswechselspannung zwischen 10 und 10000 Hz [Hertz] benutzt, vorzugsweise zwischen 50 und 300 Hz, insbesondere etwa 100 Hz. Damit können schon bekannte lonisationsmessgeräte, die in diesen Bereichen arbeiten, eingesetzt werden.

In einer bevorzugten Ausführungsform werden die Maxima der Amplituden des positiven Anteils des lonisationssignals und die Minima der Amplituden des negativen Anteils bestimmt und getrennt für verschiedene Zwecke weiterverarbeitet. Dies Ausführungsform ist allerdings nicht die einzige mögliche Art der Auswertung. So können beispielsweise auch gleichgerichtete Mittelwerte der jeweiligen Halbwellen als Maß benutzt werden.

Insbesondere kann die Regelung des Lambda-Wertes kontinuierlich mittels der Information über die aktuelle Leistung des Heizgerätes aus dem negativen Anteil des lonisationssignals korrigiert werden.

In einer alternativen Ausführungsform werden mit dem Ergebnis der Messung der aktuellen Leistung des Heizgerätes die Kalibrierdaten der Regelung des Heizgerätes mittels einer Drehzahl eines Gebläses bei Bedarf korrigiert. So kann eine bekannte Art der Regelung genutzt, aber immer wieder an veränderte Betriebsbedingungen angepasst werden.

Weiter wird auch ein Heizgerät vorgeschlagen, aufweisend eine Luftzufuhr und eine Brenngaszufuhr, die von einer Regeleinheit geregelt werden unter Verwendung eines lonisationssignals, umfassend eine lonisationselektrode, eine Gegenelektrode, eine lonisationswechselspannungsquelle für eine lonisationswechselspannung einer vorgebbaren Frequenz und eine Auswertelektronik zur Ermittlung eines positiven Anteils des lonisationssignales, das der Regeleinheit zuführbar ist, wobei eine Analyseeinheit vorhanden ist zur Auswertung eines negativen Anteils des lonisationssignals zur Ermittlung einer aktuellen Leistung des Heizgerätes.

Bevorzugt ist die Analyseeinheit mit der Auswerteelektronik verbunden oder in diese integriert.

Zudem wird auch ein Computerprogrammprodukt vorgeschlagen, umfassend Befehle, die bewirken, dass das hier beschriebene Heizgerät das vorgeschlagene Verfahren ausführt.

Ein schematisches Ausführungsbeispiel der Erfindung, auf das diese jedoch nicht beschränkt ist, und die Funktionsweise des erfindungsgemäßen Verfahrens werden nun anhand der Zeichnung näher erläutert. Es stellen dar:
- Fig. 1:: ein erweitertes Ersatzschaltbild für den Flammenwiderstand in einem Verbrennungsprozess und
- Fig. 2:: eine schematische Darstellung eines Heizgerätes mit Regelung über ein lonisationssignal gemäß der Erfindung.

Figur 1 zeigt schematisch ein erweitertes Ersatzschaltbild 10 für eine Flamme, in der ein von einer lonisationsspannungsquelle 11 erzeugter lonisationsstrom fließt. Die Flamme wirkt einerseits wie eine Diode D, lässt also Strom im Wesentlichen nur in einer Richtung durch und hat außerdem einen gewissen Widerstand, den Forward-Widerstand RF, den man durch einen in Reihe mit der Diode D geschalteten Widerstand darstellen kann. Außerdem lässt aber die Diode D auch einen gewissen Strom in ihrer Sperrrichtung durch, was man durch einen parallel zur Diode D geschalteten Reverse-Widerstand RR darstellen kann. Im beschriebenen Anwendungsbeispiel ist der Reverse-Widerstand RR um mehrere Größenordnungen größer als der Forward-Widerstand RF, weshalb seine Existenz bei vielen Ersatzschaltbildern und Schaltungen vernachlässigt wurde. Für die Erfindung ist aber wichtig, dass dieser Widerstand sich mit der Leistung eines Heizgerätes weitgehend unabhängig vom vorliegenden Lambda-Wert ändert, während sich der Forward-Widerstand mit dem Lambda-Wert und der Leistung ändert, weshalb eine Regelung nur des Lambda-Wertes bei unterschiedlichen Leistungen kompliziert ist. Gelingt es jedoch, die Information über die Leistung durch Messung des Reverse-Widerstandes zu ermitteln, was messtechnisch möglich ist, so kann der Einfluss der Leistung auf den Forward-Widerstand eliminiert werden, was gerade Gegenstand der vorliegenden Erfindung ist.

Figur 2 zeigt schematisch ein Ausführungsbeispiel einer hier vorgeschlagenen Vorrichtung. In einem Heizgerät 1 zur Verbrennung eines Brenngases mit Luft in einem Brennraum bildet sich beim Betrieb ein Flammenbereich 2 aus. Luft gelangt über eine Luftzufuhr 3 und ein Gebläse 5 in das Heizgerät 1. Brenngas wird der Luft über eine Brenngaszufuhr 4 und ein Brenngasventil 6 beigemischt. Über Steuerleitungen 7 können Brenngaszufuhr und Drehzahl des Gebläses 5 geregelt werden. Mittels einer lonisationselektrode 8 wird ein lonisationssignal I im Flammenbereich 2 gemessen. Dazu dient ein Messsystem, von dem die lonisationselektrode 8 mit einer lonisationswechselspannung U einer vorgebbaren Frequenz f aus einer lonisationswechselspannungsquelle 11 beaufschlagt wird, wobei eine erste Auswerteelektronik 13 das entstehende lonisationssignal I misst und nach in einem Kalibrierdatenspeicher 15 gespeicherten Kalibrierdaten (Regelkurve) in einen Lambda-Wert, also ein Mischungsverhältnis von Luft zu Brennstoff umrechnet. Vereinfacht kann ein Sollwert für das lonisationssignal vorgegeben werden. Mit diesem Wert als Ist-Wert kann eine Regeleinheit 16 das Gebläse 5 und/oder das Brenngasventil 6 so regeln, dass sich der Ist-Wert für Lambda auf den gewünschten Wert einstellt.

Zusätzlich zu dieser an sich bekannten Regelung, die im Wesentlichen auf dem hier als positiv bezeichneten Anteil des lonisationssignals I beruht, kann auch ein negativer Anteil des lonisationssignals I ausgewertet werden. Über eine Datenleitung 12 wird das lonisationssignal I zu einer Analyseeinheit 14 geleitet, die aus dem negativen Anteil oder dessen Verhältnis zum positiven Anteil eine Information über die Leistung des Heizgerätes 1 gewinnt. Dies kann bevorzugt anhand von Erfahrungswerten oder Kalibrierdaten geschehen. Die Analyseeinheit 14 kann natürlich Teil der Auswerteelektronik 13 sein, die dann den positiven und den negativen Anteil des lonisationssignals I getrennt auswertet. Obwohl der Effekt des Reverse-Widerstands RR auf den lonenstrom in der Flamme klein ist, kann dieser mit heutiger Messtechnik problemlos gemessen werden. Tatsächlich hat ein übliches lonisationssignal positive und negative Halbwellen, deren jeweilige Maxima bzw. Minima bestimmt werden können, woraus dann die jeweils gewünschte Information zur Regelung gewonnen wird. Versuche haben gezeigt, dass die dem Reverse-Widerstand RR zuzuordnenden Minima über einen weiten Bereich kaum vom Lambda-Wert abhängen, aber stark von der real vorliegenden Leistung (Ist-Wert) des Heizgerätes. Dies ermöglicht es, den Einfluss der Leistung auf die Regelung des Lambda-Wertes mit den Maxima der positiven Anteile des lonisationssignals zu eliminieren.

Die vorliegende Erfindung erlaubt es, ohne wesentliche Veränderungen an einem Heizgerät selbst nur durch zusätzliche Elektronik eine zuverlässige Regelung bei variabler Leistung zu verwirklichen, was auch eine (Nach-)Kalibrierung vorhandener Regelungen für verschiedene Leistungen ermöglicht.

### Bezugszeichenliste

- 1: Heizgerät mit einem Brennraum
- 2: Flammenbereich
- 3: Luftzufuhr
- 4: Brenngaszufuhr
- 5: Gebläse
- 6: Brenngasventil
- 7: Steuerleitungen
- 8: lonisationselektrode
- 9: Brenner / Gegenelektrode
- 10: Ersatzschaltbild Flamme
- 11: lonisationswechselspannungsquelle
- 12: Signalleitung
- 13: Auswerteelektronik
- 14: Analyseeinheit
- 15: Kalibrierdatenspeicher
- 16: Regeleinheit
- U: lonisationswechselspannung
- f: Frequenz
- I: lonisationssignal
- D: Diode
- RF: Forward-Widerstand
- RR: Reverse-Widerstand

## Patentansprüche

1. Verfahren zur Regelung einer Verbrennung in einem Heizgerät (1) bei variabler Leistung mittels eines in einem Flammenbereich (2) des mit Verbrennungsluft und Brenngas betriebenen Heizgerätes (1) gemessenen lonisationssignals (I), welches aus einem von einer lonisationselektrode (8) zu einer Gegenelektrode (9) durch den Flammenbereich (2) fließenden lonenstrom abgeleitet wird, der von einer lonisationswechselspannung (U) mit einer vorgebbaren Frequenz (f) erzeugt wird, wobei das Verhältnis (Lambda-Wert) von Verbrennungsluft zu Brenngas bei der Verbrennung in dem Heizgerät (1) anhand von Kalibrierdaten aus dem lonisationssignal (I) bestimmt und mittels Einstellung der Zufuhr an Brenngas und/oder der Zufuhr an Verbrennungsluft geregelt wird, mit folgenden Schritten:
1.1 Das lonisationssignal enthält einen positiven und einen negativen Anteil, die separat voneinander betrachtet werden;
1.2 Der positive Anteil ist abhängig vom Verhältnis von Verbrennungsluft zu Brenngas (Lambda-Wert) und wird für die Ermittlung des lonisationssignals (I) verwendet;
1.3 Der negative Anteil und/oder sein Größenverhältnis zum positiven Anteil sind abhängig von der aktuellen Leistung des Heizgerätes (1), die mittels einer Analyseeinheit (14) aus Erfahrungswerten oder Kalibrierdaten ermittelt wird;
1.4 Die Information über die aktuelle Leistung des Heizgerätes (1) wird genutzt, um geeignete Kalibrierdaten für diese Leistung zur Regelung des Verhältnisses von Verbrennungsluft zu Brenngas (Lambda-Wert) auszuwählen.

2. Verfahren nach Anspruch 1, wobei die Frequenz (f) der lonisationswechselspannung (U) zwischen 10 und 10000 Hz [Hertz] liegt.

3. Verfahren nach Anspruch 1 oder 2, wobei die Maxima der Amplituden des positiven Anteils des lonisationssignals (I) und die Minima der Amplituden des negativen Anteils bestimmt werden.

4. Verfahren nach einem der vorhergehenden Ansprüche, wobei die Regelung des Verhältnisses von Verbrennungsluft zu Brenngas (Lambda-Wert) kontinuierlich mittels der Information über die aktuelle Leistung des Heizgerätes (1) aus dem negativen Anteil des lonisationssignals (I) korrigiert wird.

5. Verfahren nach einem der Ansprüche 1 bis 3, wobei mit dem Ergebnis der Messung der aktuellen Leistung des Heizgerätes (1) die Kalibrierdaten der Regelung des Heizgerätes mittels einer Drehzahl eines Gebläses bei Bedarf korrigiert werden.

6. Heizgerät (1), aufweisend eine Luftzufuhr (3) und eine Brenngaszufuhr (4), die von einer Regeleinheit (16) geregelt werden unter Verwendung eines lonisationssignals (I), umfassend eine lonisationselektrode (8), eine Gegenelektrode (9), eine lonisationswechselspannungsquelle (11) für eine lonisationswechselspannung (U) einer Frequenz (f) und eine Auswertelektronik (13) zur Ermittlung eines positiven Anteils des lonisationssignales (I), das der Regeleinheit (16) zuführbar ist, wobei eine Analyseeinheit (14) vorhanden ist zur Auswertung eines negativen Anteils des lonisationssignals (I) zur Ermittlung einer aktuellen Leistung des Heizgerätes (1).

7. Heizgerät (1) nach Anspruch 6, wobei die Analyseeinheit (14) mit der Auswerteelektronik (13) verbunden ist

8. Computerprogrammprodukt, umfassend Befehle, die bewirken, dass ein Heizgerät nach einem der Ansprüche 6 oder 7 ein Verfahren nach einem der Ansprüche 1 bis 5 ausführt.

## Claims

1. Method for regulating a combustion in a heater (1) in the case of variable power by means of an ionisation signal (I), measured in a flame area (2) of the heater (1) driven with combustion air and fuel gas, which is derived from an ion flow, flowing from an ionisation electrode (8) to a counter electrode (9) through the flame area (2), which is generated by an ionisation AC voltage (U) with a predeterminable frequency (f), wherein the ratio (lambda value) of combustion air to fuel gas during the combustion in the heater (1) is determined on the basis of calibration data from the ionisation signal (I) and is regulated by adjusting the supply of fuel gas and/or the supply of combustion air, having the following steps:
1.1 The ionisation signal contains a positive and a negative component which are considered separately from one another;
1.2 The positive component depends on the ratio of combustion air to fuel gas (lambda value) and is used for determining the ionisation signal (I);
1.3 The negative component and/or its ratio to the positive component depend on the current power of the heater (1), which is determined by means of an analysis unit (14) from empirical values or from calibration data;
1.4 The information regarding the current power of the heater (1) is used to select suitable calibration data for this power for regulating the ratio of combustion air to fuel gas (lambda value).

2. Method according to claim 1, wherein the frequency (f) of the ionisation AC voltage (U) is between 10 and 10000 Hz [Hertz].

3. Method according to claim 1 or 2, wherein the maximum values of the amplitudes of the positive component of the ionisation signal (I) and the minimum values of the amplitude of the negative moment are determined.

4. Method according to any of the preceding claims wherein the regulation of the ratio of combustion air to fuel gas (lambda value) is corrected continuously by means of the information about the current power of the heater (1) from the negative component of the ionisation signal (I).

5. Method according to any of claims 1 to 3, wherein with the result of the measurement of the actual power of the heater (1), the calibration data of the regulation of the heater are corrected when required by means of a speed of a fan.

6. Heater (1) having an air feed (3) and a fuel gas feed (4), which are regulated by a regulating unit (16) using an ionisation signal (I), comprising an ionisation electrode (8), a counter electrode (9), an ionisation AC voltage source (11) for an ionisation AC voltage (U) of a frequency (f), and an evaluation electronics (13) for determining a positive component of the ionisation signal (I) which can be supplied to the regulating unit (16), wherein an analysis unit (14) is present for evaluating a negative component of the ionisation signal (I) in order to determine a current power of the heater (1).

7. Heater (1) according to claim 6, wherein the analysis unit (14) is connected to the evaluation electronics (13).

8. Computer program product comprising commands which cause a heater according to any of claims 6 or 7 to carry out a method according to any of claims 1 to 5.

## Revendications

1. Procédé de régulation d'une combustion dans un appareil de chauffage (1) à puissance variable au moyen d'un signal d'ionisation (I) mesuré dans une zone de flamme (2) de l'appareil de chauffage (1) actionné avec de l'air de combustion et du gaz combustible, qui est dérivé d'un courant ionique s'écoulant d'une électrode d'ionisation (8) vers une contre-électrode (9) par la zone de flamme (2), qui est généré par une tension alternative d'ionisation (U) avec une fréquence prédéfinissable (f), dans lequel le rapport (valeur lambda) entre l'air de combustion et le gaz combustible est déterminé lors de la combustion dans l'appareil de chauffage (1) à l'aide de données d'étalonnage à partir du signal d'ionisation (I) et est régulé au moyen du réglage de l'apport de gaz combustible et/ou de l'apport d'air de combustion, avec les étapes suivantes :
1.1 Le signal d'ionisation contient une part positive et une part négative qui sont considérées séparément l'une de l'autre ;
1.2 La part positive dépend du rapport entre l'air de combustion et le gaz combustible (valeur lambda) et est utilisée pour la détermination du signal d'ionisation (I) ;
1.3 La part négative et/ou son rapport de grandeur à la part positive dépendent de la puissance actuelle de l'appareil de chauffage (1) qui est déterminée au moyen d'une unité d'analyse (14) à partir de valeurs d'expérience ou de données d'étalonnage ;
1.4 L'information relative à la puissance actuelle de l'appareil de chauffage (1) est utilisée afin de sélectionner des données d'étalonnage appropriées pour cette puissance pour la régulation du rapport entre l'air de combustion et l'air combustible (valeur lambda).

2. Procédé selon la revendication 1, dans lequel la fréquence (f) de la tension alternative d'ionisation (U) est comprise entre 10 et 10 000 Hz [Hertz].

3. Procédé selon la revendication 1 ou 2, dans lequel les maxima des amplitudes de la part positive du signal d'ionisation (I) et les minima des amplitudes de la part négative sont déterminés.

4. Procédé selon l'une quelconque des revendications précédentes, dans lequel la régulation du rapport entre l'air de combustion et le gaz combustible (valeur lambda) est corrigée en continu au moyen de l'information sur la puissance actuelle de l'appareil de chauffage (1) à partir de la part négative du signal d'ionisation (I).

5. Procédé selon l'une quelconque des revendications 1 à 3, dans lequel avec le résultat de la mesure de la puissance actuelle de l'appareil de chauffage (1), les données d'étalonnage de la régulation de l'appareil de chauffage sont corrigées au moyen d'une vitesse de rotation d'une soufflante si besoin.

6. Appareil de chauffage (1) présentant un apport d'air (3) et un apport de gaz combustible (4) qui sont régulés par une unité de régulation (16) en utilisant un signal d'ionisation (I), comprenant une électrode d'ionisation (8), une contre-électrode (9), une source de tension alternative d'ionisation (11) pour une tension alternative d'ionisation (U) d'une fréquence (f) et une électronique d'évaluation (13) pour la détermination d'une part positive du signal d'ionisation (I) qui peut être apportée à l'unité de régulation (16), dans lequel une unité d'analyse (14) est présente pour l'évaluation d'une part négative du signal d'ionisation (I) pour la détermination d'une puissance actuelle de l'appareil de chauffage (1).

7. Appareil de chauffage (1) selon la revendication 6, dans lequel l'unité d'analyse (14) est reliée à l'électronique d'évaluation (13).

8. Produit de programme informatique comprenant des ordres qui amènent un appareil de chauffage, selon l'une quelconque des revendications 6 ou 7, à réaliser un procédé selon l'une quelconque des revendications 1 à 5.
